# EUROPÄISCHE PATENTSCHRIFT

(11) **EP 3 447 256 B1**
(45) Veröffentlichungstag und Bekanntmachung des Hinweises auf die Patenterteilung: **01.11.2023**
(21) Anmeldenummer: 17187936.4
(22) Anmeldetag: 25.08.2017
(51) Int. Cl.: F01K 13/00, F01K 25/08, F22B 1/02

(54) **SYSTEM ZUM KÜHLEN EINES PROZESSFLUIDS EINER WÄRMEERZEUGENDEN EINRICHTUNG**
SYSTEM FOR COOLING A PROCESS FLUID FROM A HEAT PRODUCING INSTALLATION
SYSTÈME DE REFROIDISSEMENT POUR UN FLUIDE PROVENANT D'UNE INSTALLATION PRODUISANT DE LA CHALEUR

(43) Veröffentlichungstag der Anmeldung: 27.02.2019
(73) Patentinhaber: Orcan Energy AG, 81379 München (DE)
(72) Erfinder: Aumann, Richard, 80807 München (DE); Schuster, Andreas, 86874 Tussenhausen (DE); Lintl, Markus, 80997 München (DE); Langer, Roy, 89126 Langenau (DE); Santa Maria, Martin, 81929 München (DE)
(74) Vertreter: Grünecker Patent- und Rechtsanwälte PartG mbB

(56) Entgegenhaltungen:
- EP-A1- 2 320 058
- EP-A2- 1 925 806
- DE-A1-102012 217 339
- JP-A- 2004 098 951
- JP-A- 2009 167 995
- US-A- 4 753 079

## Beschreibung

### Gebiet der Erfindung

Die Erfindung betrifft ein System zum Kühlen eines Prozessfluids einer wärmeerzeugenden Einrichtung.

### Stand der Technik

Aktuell gibt es zahlreiche Anwendungsfälle in der Industrie (z.B. Kühlung von Druckluftkompressoren, Lebensmittelindustrie, Chemieindustrie), bei der Stromerzeugung (z.B. Kühlung von Motorkühlwasser bei stationären Motoren, Transformatoren) oder im Verkehr (Verbrennungsmotoren, z.B. Lastkraftwagen), in denen z.B. elektrische (oder mechanische) Energie zum Antrieb eines Kühlers, beispielsweise eines Luftkühlers, eingesetzt wird. Dabei wir das zu kühlende Medium i.d.R. in einen Wärmeübertrager geleitet, welcher von Umgebungsluft durchströmt wird. Der Luftstrom wird hierbei z.B. mittels elektrisch oder mechanisch angetriebenen Lüftern erzeugt. Das zu kühlende Medium (nachfolgend als Prozessfluid bezeichnet) gibt die Energie an die Umgebungsluft ab und geht gekühlt zurück in den Prozess. Nachteilig ist dabei, dass elektrische oder mechanische Energie aufgewendet wird, um dem Prozess thermische Energie zu entnehmen.

Das Dokument EP 2 320 058 A1 beschreibt die Abwärmenutzung für Verbrennungsmotoren. Die Abwärmenutzungsvorrichtung umfasst einen Kühlwasserkreislauf mit einem Zirkulationsweg zum Zirkulieren von Kühlwasser und einen Rankine-Zyklus mit einem Zirkulationsweg zum Zirkulieren eines Arbeitsfluids.

### Beschreibung der Erfindung

Aufgabe der Erfindung ist es, die genannten Nachteile zu vermeiden oder zumindest abzumildern.

Die Erfindung beschreibt die Lösung des oben genannten Problems, indem unter anderem mittels einer thermodynamischen Kreisprozessvorrichtung die dem Medium entnommene Wärme teilweise in mechanische und/oder elektrische Energie umgewandelt wird.

Die erfindungsgemäße Lösung wird definiert durch eine Vorrichtung mit den Merkmalen gemäß Anspruch 1.

Weiterbildungen des erfindungsgemäßen Systems sind in den abhängigen Ansprüchen dargestellt.

Weitere, zusätzliche Merkmale und beispielhafte Ausführungsformen, die zu einem Teil Ausführungsformen der Erfindung sind und zu einem anderen Teil nicht Ausführungsformen der Erfindung sind, jedoch zu ihrem Verständnis beitragen, sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen, wobei die Erfindung ausschließlich durch den anhängenden unabhängigen Anspruch 1 definiert ist.

### Zeichnungen

- Fig. 1: zeigt eine erste nicht erfindungsgemäße Ausführungsform (Variante 1) der Vorrichtung.
- Fig. 2: zeigt eine nicht-erfindungsgemäße zweite Ausführungsform (Variante 2A) der Vorrichtung.

- Fig. 3: zeigt eine nicht-erfindungsgemäße dritte Ausführungsform (Variante 2B) der Vorrichtung.
- Fig. 4: zeigt ein Temperatur-Wärmestrom-Diagramm (T-Q-Diagramm)
- Fig. 5: zeigt eine nicht-erfindungsgemäße vierte Ausführungsform (Variante 2C) der Vorrichtung.
- Fig. 6: zeigt eine nicht-erfindungsgemäße fünfte Ausführungsform (Variante 3A) der Vorrichtung.
- Fig. 7: zeigt eine nicht-erfindungsgemäße sechste Ausführungsform (Variante 3B) der Vorrichtung.
- Fig. 8: zeigt eine nicht-erfindungsgemäße siebte Ausführungsform (Variante 4) der Vorrichtung.
- Fig. 9: zeigt eine nicht-erfindungsgemäße achte Ausführungsform (Variante 5) der Vorrichtung.
- Fig. 10: zeigt eine erfindungsgemäße neunte Ausführungsform (Variante 6) der Vorrichtung, wobei die Erfindung durch den anhängenden unabhängigen Anspruch 1 definiert ist.
- Fig. 11: zeigt eine nicht-erfindungsgemäße zehnte Ausführungsform (Variante 7) der Vorrichtung.

Gleiche Bezugszeichen in den Zeichnungen beziehen sich auf identische oder entsprechende Bestandteile.

### Ausführungsformen

Bei zahlreichen Anwendungen von Luftkühlern (siehe Abschnitt: Stand der Technik) wird ein Medium mit Temperaturen >50°C gekühlt. Dieses Temperaturniveau ist ausreichend, um damit einen thermodynamischen Kreisprozess zu betreiben, z.B. einen Organic-Rankine-Cycle Prozess (ORC-Prozess). Es kann also neben der Kühlfunktion noch nutzbare mechanische und/oder elektrische Energie bereitgestellt werden. Diese Energie kann zum Beispiel einen Luftkühler antreiben oder für sonstige Zwecke verwendet werden (Betrieb von prozessnahen Verbrauchern, Pumpen, Energiespeicher...).

Der thermodynamische Kreisprozess ersetzt somit zumindest teilweise den ursprünglich eingesetzten Luftkühler der jeweiligen Anwendung, weshalb im Falle eines Organic-Rankine-Cycle Prozesses beispielsweise von einem ORC-Kühler für die Anwendung gesprochen werden kann.

### Spezifische bevorzugte Anforderungen an den ORC Kühler:

- Die Kühlleistung soll auch bei Ausfall des ORC-Kreislaufs gewährleistet werden.
- Bei machen Anwendungen soll kein überschüssiger Strom erzeugt werden, weil durch eine direkte Netzeinspeisung die technische und rechtliche Komplexität ggf. unverhältnismäßig steigt. Daher ist in einem solchen Fall auch keine Verbindung mit dem Stromnetz erforderlich.
- Es sollte möglichst Wartungsfreiheit bestehen bzw. es sollte keine Erhöhung des Wartungsaufwands im Vergleich zu konventionellen Kühlern resultieren.
- Falls erforderlich, soll ein Temperaturniveau des Hauptprozesses / des zu kühlenden Prozesses eingehalten werden, also z.B. sollte eine Temperatur des zurückgeführten Prozessfluids erzielt bzw. unterschritten werden. Durch Hinzufügen wenigstens eines weiteren Wärmeübertragers ist eine weitere Temperaturdifferenz zwischen dem Arbeitsmedium bzw. auch dem Prozessfluid und dem Kühlfluid eines Kühlers (z.B. Umgebungsluft oder Kühlwasser) vorhanden, sodass die Zieltemperatur des zu kühlenden Prozesses nicht eingehalten werden kann. Durch die unten angeführten Verschaltungen wird das Problem der zusätzlichen Temperaturdifferenz gelöst.
- Eine Modularität des Systems ist bevorzugt, um bei Bedarf höhere Kühlleistungen bereitstellen zu können.
- Es sollte kein Einfluss auf das bestehende Regelungssystem des Hauptprozess entstehen.

Allgemein, innerhalb und außerhalb der vorliegenden Erfindung, kann der ORC-Kühler für alle Prozesse angewendet werden, bei denen das zu kühlende Fluid mit einem ausreichend großen Temperaturabstand zur Umgebungstemperatur (z.B. mit einer Temperatur über 40°C) an den Prozess zurückgegeben werden kann.

### Beispielanwendungen für zu kühlende Prozesse (nicht vollständig):

- Motoren (Zug, LKW, Baumaschinen, Kran, Marine)
- Druckluftkompressoren
- Industrieprozesse (Automobil, Chemie, Druck, Elektro- und Elektronik, Glas, Gummi, Kunststoff, Laser, Nahrungsmittel, Pharma, Textil, Umwelt, Verpackung,...)
- Transformatoren-Stationen
- Data Center (Serverkühlung)

### Detaillierte Beschreibung im Zusammenhang mit den Zeichnungen

### Variante 1 - Grundverschaltung

Fig. 1 zeigt eine erste nicht erfindungsgemäße Ausführungsform 100 der thermodynamischen Kreisprozessvorrichtung.

Das System 100 zum Kühlen eines Prozessfluids (z.B. Wasser) einer wärmeerzeugenden Einrichtung 10, umfasst: einen Ausgang 11 der wärmeerzeugenden Einrichtung, wobei der Ausgang 11 zum Abführen von zu kühlendem Prozessfluid von der wärmeerzeugenden Einrichtung 10 vorgesehen ist; einen Eingang 12 der wärmeerzeugenden Einrichtung 10, wobei der Eingang 12 zum Zuführen von gekühltem Prozessfluid zur wärmeerzeugenden Einrichtung 10 vorgesehen ist; und eine thermodynamische Kreisprozessvorrichtung, insbesondere eine ORC-Vorrichtung, wobei die thermodynamische Kreisprozessvorrichtung umfasst: einen Verdampfer 20 mit einem Einlass 21 zum Zuführen des zu kühlenden Prozessfluids vom Ausgang 11 der wärmeerzeugenden Einrichtung 10 und mit einem Auslass 22 zum Abführen des gekühlten Prozessfluids zum Eingang 12 der wärmeerzeugenden Einrichtung 10, wobei der Verdampfer 20 zum Verdampfen eines Arbeitsmediums der thermodynamischen Kreisprozessvorrichtung mittels Wärme aus dem Prozessfluid ausgebildet ist; eine Expansionsmaschine 30 zum Expandieren des verdampften Arbeitsmediums und zur Erzeugung von mechanischer und/oder elektrischer Energie, beispielsweise mittels elektrischem Generator 40; einen Kondensator 50 zum Verflüssigen des expandierten Arbeitsmediums, insbesondere einen luftgekühlten Kondensator 50; und eine Pumpe 60 zum Pumpen des verflüssigten Arbeitsmediums zum Verdampfer.

Die Implementierung erfolgt gemäß Fig. 1 wie folgt. Im Verdampfer 20 wird das heiße Prozessfluid mit der Prozesstemperatur T_{Proz,aus} auf die Zieltemperatur T_{Proz,ein} gekühlt, während die aufgenommene Wärme zur Verdampfung des Arbeitsmediums im ORC-Kreis verwendet wird. Der so erzeugte Frischdampf wird unter Arbeitsabgabe in der Expansionsmaschine 30 entspannt, wodurch z.B. ein Generator 40 angetrieben werden kann. Der Abdampf wird im Kondensator 50 verflüssigt und steht anschließend flüssig an der Pumpe 60 an. Die Pumpe 60 bringt das Arbeitsmedium anschließend wieder auf den gewünschten Druck. Durch die Vorrichtung in Fig. 1 wird der zuvor eingesetzte konventionelle Luftkühler des Prozesses 10 ersetzt und zusätzlich Nutzleistung generiert. Wie weiter oben ausgeführt, kann jedoch durch den zusätzlichen Kreislauf des Arbeitsmediums die Zieltemperatur T_{Proz,ein} nicht so niedrig sein, wie ohne den ORC-Kreis. Weiterhin ist in dieser ersten Ausführungsform eine Notlauffähigkeit der Anlage nicht gegeben. Das heißt, bei Ausfall der ORC-Anlage kann die Temperatur T_{Proz,aus} nicht abgesenkt werden, es kann nicht gekühlt werden.

### Variante 2A - Parallele Verschaltung

Fig. 2A zeigt eine nicht-erfindungsgemäße zweite Ausführungsform 200 der Vorrichtung. In dieser zweiten Ausführungsform 200 des Systems ist zusätzlich Kühler 70 (hier ein Luftkühler 70) zum Kühlen wenigstens eines Teils des zu kühlenden Prozessfluids vorgesehen. Das System 200 umfasst eine Abzweigung 71, die beispielhaft in Bezug auf eine Strömungsrichtung des Prozessfluids stromabwärts des Ausgangs 11 und stromaufwärts des Einlasses 21 zum Aufteilen des zu kühlenden Prozessfluids in einen ersten und einen zweiten Teilstrom des Prozessfluids vorgesehen ist, wobei die Abzweigung 71 in diesem Beispiel ein Ventil V umfasst. Das System 200 umfasst weiterhin eine Zusammenführung 72, die in Bezug auf eine Strömungsrichtung des Prozessfluids stromabwärts des Auslasses 22 und stromaufwärts des Eingangs 12 zum Zusammenführen des durch den Kühler 70 gekühlten zweiten Teilstroms des Prozessfluids und des durch den Verdampfer 20 gekühlten ersten Teilstroms des Prozessfluids vorgesehen ist; wobei die Abzweigung 71 zum Zuführen des ersten Teilstroms zum Verdampfer 20 und zum Zuführen des zweiten Teilstroms zum Kühler 70 ausgebildet ist. Somit ist in Bezug auf den Strom des Prozessfluids eine parallele Verschaltung der Komponenten (Verdampfer 20, Kühler 70), die dem Prozessfluid Wärme entziehen, realisiert. Der Kühler 70 ist hier in einer baulichen Einheit mit dem Kondensator 50 ausgebildet, und es kann ein gemeinsamer Ventilator zur Luftkühlung bereitgestellt sein.

Die Verschaltung gemäß Fig. 2A löst somit das Problem der Notlaufeigenschaft. Die Bypass-Möglichkeit (über das Ventil V) des ORC-Kreislaufs gewährleistet die Kühlung bei Ausfall des ORC-Kreislaufs. Die Zieltemperatur T_{Proz,ein} kann erreicht werden indem ein Teilstrom den ORC-Kreislauf umgeht, direkt im Luftkühler (z.B.: V-Kühler, Tischkühler) gekühlt wird und anschließend wieder dem Teilstrom aus dem ORC-Verdampfer 20 zugemischt wird. Der im ORC-Kreislauf durch den Generator 40 erzeugte Strom kann direkt für die Versorgung des Luftkühlers 70 (bzw. der Kombination aus Verdampfer 50 und Luftkühler 70) verwendet werden, wodurch dessen Stromkosten signifikant reduziert werden, was wiederum zur Erhöhung der Wirtschaftlichkeit des Kühlers 70 (Verdampfer 50) führt. Zusätzlich ist es mit dieser Verschaltung möglich, stets die Zieltemperatur T_{Proz,ein} zu erreichen.

Fig. 2B stellt eine Abwandlung der Ausführung gemäß Fig. 2A dar, indem der Strom der Umgebungsluft nicht wie in Fig. 2A parallel durch den Kondensator 50 und den Kühler 70 hindurchgeht, sondern nacheinander zuerst durch den Kühler 70 und danach durch den Kondensator 50. Dies hat den Vorteil einer kompakten Bauweise, wobei die geringste Lufttemperatur am Kühler 70 vorliegt, so dass dadurch eine niedrige Temperatur des Prozessfluids erzielt werden kann, während die Kühlung des Arbeitsmediums im Kondensator 50 weniger effektiv ist.

Fig. 2C stellt eine Alternative zur Abwandlung gemäß Fig. 2B dar Hierbei ist in Bezug auf die Luftdurchströmung die Reihenfolge von Kühler 70 und Kondensator 50 vertauscht, so dass die Umgebungsluft zunächst durch den Kondensator 50 und anschließen durch den Kühler 70 strömt. Dadurch liegt die geringste Lufttemperatur am Kondensator 50 vor, so dass mit dem ORC-Kreislauf eine höhere Stromerzeugung über den Generator 40 möglich ist.

In den Abwandlungen gemäß Fig. 2B und 2C bleibt die in Bezug auf Fig. 2A beschriebene Notlauffähigkeit erhalten.

### Variante 2B - Serielle Verschaltung

Fig. 3 zeigt eine nicht-erfindungsgemäße dritte Ausführungsform 300 der Vorrichtung.

In der dritten Ausführungsform ist der Kühler 70 in Bezug auf eine Strömungsrichtung des Prozessfluids stromabwärts des Auslasses 22 des Verdampfers 20 und stromaufwärts des Eingangs 12 der wärmeerzeugenden Einrichtung 10 zum weiteren Kühlen des durch den Verdampfer gekühlten Prozessfluids angeordnet. Dies realisiert eine Reihenverschaltung der Komponenten (Verdampfer 20, Kühler 70), die dem Prozessfluid Wärme entziehen. In einer modifizierten Ausführung, kann (ähnlich zur Ausführungsform gemäß Fig. 2 ein Ventil vorgesehen sein, das nur einen Teil des Prozessfluids über den Kühler 70 führt.

Der Prozessfluid-/Wasser-Rücklauf aus dem ORC-Verdampfer 20 wird durch den Luftkühler 70 geschickt um eine weitere Auskühlung zu ermöglichen. In einer Weiterentwicklung kann durch eine intelligente Regelung der Wärmeeintrag zum Luftkühler 70 geregelt werden (z.B. mit Hilfe des genannten Ventils), um nicht weiter als notwendig auszukühlen. Ziel ist es, die geforderte T_{proz,ein} zu erreichen ohne Strom zu verbrauchen. Dies ist im Temperatur-Wärmestrom-Diagramm gemäß Fig. 4 dargestellt (T-Q-Diagramm).

Ist die durch den ORC-Kreisprozess erreichbare Auskühlung T₁ über einer geforderten Grenze, so kann über eine zusätzliche Kühlung durch Wasser oder Luft im nachgelagerten Kühler eine geringere Temperatur T_{proz,ein} erreicht werden.

### Variante 2C - Unabhängige Verschaltung

Fig. 5 zeigt eine nicht-erfindungsgemäße vierte Ausführungsform 400 der Vorrichtung.

Die vierte Ausführungsform entspricht im Wesentlichen der zweiten Ausführungsform gemäß Fig. 2. Der Unterschied besteht darin, dass der Kühler 70 separat vom Kondensator 50 vorgesehen ist.

Der Vorteil dieser Variante ist, dass der ORC-Kühler (mit den Komponenten 20, 30, 40, 50, 60) und der Luftkühler (Notkühler) 70 vollständig unabhängig voneinander betrieben werden können und auch bei Ausfall des ORC Kühlers eine Notkühlung für den Prozess gewährleistet ist. Zusätzlich erleichtert die systemische Trennung des ORC-Kühlers und des Luftkühlers die einfache Integration in bestehende Kühlsysteme. Der bestehende Kühler fungiert nach der Integration als Notkühler und der ORC-Kühler als Zusatzmodul ("Rucksackmodul") für Nachrüstungen oder Erweiterungen.

### Variante 3A - Parallele Verschaltung im Wasserkreis

Fig. 6 zeigt eine nicht-erfindungsgemäße fünfte Ausführungsform 500 der Vorrichtung.

Die fünfte Ausführungsform basiert im Wesentlichen auf der zweiten Ausführungsform gemäß Fig. 2.

Gemäß der fünften Ausführungsform umfasst das System 500 zur thermischen Verbindung des Kondensators 50 und des Kühlers 70a, 70b jedoch weiterhin einen Zwischenkreis mit einem Wärmeträgerfluid (hier Wasser), wobei der Kondensator 50 zum Übertragen von Wärme aus dem expandierten Arbeitsmedium auf das Wärmeträgerfluid vorgesehen ist und wobei der Kühler 70a, 70b zum Kühlen des Wärmeträgerfluids vorgesehen ist. Aus einem vom Kondensator 50 zum Kühler 70a, 70b fließenden Zweig des Wärmeträgerfluids kann beispielsweise Nutzwärme zu einer Nutzwärmeeinrichtung 80 abgeführt werden kann.

### Variante 3B - Serielle Verschaltung im Wasserkreis

Fig. 7 zeigt eine nicht-erfindungsgemäße sechste Ausführungsform 600 der Vorrichtung.

Die sechste Ausführungsform basiert auf der dritten Ausführungsform gemäß Fig. 3 und wurde analog zur fünften Ausführungsform modifiziert. Dabei ist die (chemische) Zusammensetzung des Wärmeträgerfluids identisch zur Zusammensetzung des Prozessfluids.

Oftmals gestaltet es sich schwierig, Luftkühler (z.B. Tischkühler) aufgrund ihrer großen Aufstellfläche in vorhandene Anlagen einzugliedern. Die Verschaltungsvarianten 3A und 3B verringern diese Problematik indem zwischen ORC-Kondensator 50 und dem Kühler 70 ein weiterer Wärmeübertrager 75 und ein Zwischenkreis mit einem Wärmeträgerfluid (z.B. Wasser) eingefügt werden. Somit werden die Aufstellorte der Wärmequelle und des Kühlers voneinander entkoppelt und eine große Flexibilität bei der Aufstellung des ORC Prozesses erreicht. Weiterhin kann der Wasserzwischenkreis weitere Wärmeverbraucher speisen. Die Varianten 3A und 3B können hinsichtlich der Wärmequelle und der Wärmesenke auch permutiert werden.

### Variante 4 - Kombination Kühler - Vorwärmer - ORC

Fig. 8 zeigt eine nicht-erfindungsgemäße siebte Ausführungsform 700 der Vorrichtung.

Gemäß der siebten Ausführungsform 700 des erfindungsgemäßen Systems ist ein weiterer Wärmeübertrager 25 vorgesehen, der (in Bezug auf eine Strömungsrichtung des Prozessfluids stromabwärts des Verdampfers 20) zum Übertragen von Wärme von dem durch den Verdampfer 20 gekühlten Prozessfluid auf ein Wärmeträgerfluid vorgesehen ist.

Das System umfasst ein Ventil 26 zum Regeln des Massenstroms des Wärmeträgerfluids durch den weiteren Wärmeübertrager 25. Weiterhin ist hier beispielhaft eine Temperaturmesseinrichtung 27 zum Messen der Temperatur des Prozessfluids stromabwärts des weiteren Wärmeübertragers 25 vorgesehen ist, wobei die Regelung des Ventils 26 in Abhängigkeit von der gemessenen Temperatur erfolgt. In dieser Ausführung ist es möglich, eine Absenkung der Temperatur T_{Proz,ein} auf das gleiche Temperaturniveau wie ohne ORC zu erreichen, indem zusätzlich ein Teilstrom eines kalten, aufzuwärmenden Prozessmediums (Wärmeträgerfluid, hier Wasser) zur Kühlung verwendet wird. Die Wärmeabnahme geschieht dann in einem ersten Schritt durch den ORC-Kreis. Das vorgekühlte wärmeübertragende Prozessfluid durchströmt anschließend den weiteren Wärmeübertrager 25 in dem es auf die Zieltemperatur herabgekühlt wird.

Dabei kann zur Einstellung der Zieltemperatur ein anderer Teilstrom des kalten, aufzuwärmenden Prozessmediums dem Prozessfluid in Strömungsrichtung nach dem weiteren Wärmeübertrager 25 beigemischt werden.

### Variante 5 - 3 stufige Kühlung des wärmezuführenden Mediums

Fig. 9 zeigt eine nicht-erfindungsgemäße achte Ausführungsform 800 der Vorrichtung.

Gemäß der achten Ausführungsform ist ein weiterer Verdampfer 90 zwischen dem Auslass 22 und dem Eingang 12 zum weiteren Verdampfen von Arbeitsmedium mittels Wärme aus dem Prozessfluid vorgesehen. Zudem ist ein Drosselventil 91 zum Absenken des Drucks des Arbeitsmediums in dem weiteren Verdampfer 90 und eine Flüssigkeitsstrahlpumpe 92 und/oder eine Dampfstrahlpumpe 93 zwischen dem weiteren Verdampfer 90 und dem Kondensator 50 zur Absenkung des Drucks in dem weiteren Verdampfer 90 angeordnet, wobei insbesondere ein Teil des verflüssigten Arbeitsmediums bzw. ein Teil des verdampften Arbeitsmediums als Treibstrahl dient. Dies realisiert eine 3-stufige Kühlung des Prozessfluids, wie nachfolgend beschrieben. In der Zeichnung ist sowohl die Ausführung mit der Flüssigkeitsstrahlpumpe 92 als auch mit der Dampfstrahlpumpe 93 gezeigt. In der Regel ist nur eine der beiden Pumpen vorgesehen. Mit der Flüssigkeitsstrahlpumpe 92 ist die untere Leitung nach der Pumpe 60 zur Flüssigkeitsstrahlpumpe 92 erforderlich, während im Falle der Dampfstrahlpumpe 93 die obere Leitung für das im Verdampfer 20 verdampfte Arbeitsmedium erforderlich ist.

### 1. Stufe: Normalbetrieb

Wärmezuführendes Medium wird nach der Wärmeabgabe im Verdampfer an den zu kühlenden Prozess zurückgeführt.

### 2. Stufe: Kühlbetrieb

Ein Teilstrom des Arbeitsmediums wird über das Drosselventil (Drossel) 91 dem Verdampfer 90 zugeführt. Die Drossel 91 wird derart eingestellt, dass der Druck annähernd dem Druck im Kondensator 50 entspricht. Durch die Druckabsenkung verdampft das Arbeitsmedium im Verdampfer 90 nur minimal über dem Kondensationsdruck und der Kondensationstemperatur des Kondensators 50, und ermöglicht so eine Auskühlung des zu kühlenden Mediums bis auf eine Temperatur, die ähnlich niedrig ist, wie die minimal erzielbare Temperatur in einem direkten Wärmeübertrager von zu kühlendem Medium an Luft. Auf diese Weise kann man selbst bei Nachrüstung der Kühlanlage mit einem ORC-System gewährleisten, dass die geforderten Temperaturen des zu kühlenden Mediums eingehalten werden.

### 3. Stufe: Drosselung auf einen Druck unterhalb des Kondensatordrucks

Eine Flüssigkeitsstrahlpumpe 92 oder eine Dampfstrahlpumpe 93 bewirkt eine Druckabsenkung im Verdampfer 90 auf einen Druck unterhalb des Kondensationsdrucks im Kondensator 50. Es kann damit sogar ein geringerer Siededruck als der Kondensationsdruck im Kondensator 50 erreicht werden. Hierdurch wird das Arbeitsmedium mit sehr wenig Energieaufwand gefördert und wieder auf den Kondensationsdruck angehoben. Vorteilhaft ist hierbei, dass das Arbeitsmedium nur in geringen Massenströmen und bei geringer Druckerhöhung gefördert werden muss. Hierbei dient entweder ein Teil des Frischdampfes oder ein Teil des Speisefluids als Treibstrahl.

### Variante 6 - Erweiterung durch ein ORC Modul für bestehende Kühler / ohne Direktkondensation

Fig. 10 zeigt eine neunte Ausführungsform 900 der Vorrichtung, wie sie der, durch den unabhängigen Anspruch 1 definierten, vorliegenden Erfindung entspricht.

Gemäß dieser Ausführungsform ist der Auslass 22 des Verdampfers 20 mit einem Eingang 71 des Kühlers 70, ein Ausgang 72 des Kühlers 70 mit einem Eingang 51 des Kondensators 50 und ein Ausgang 52 des Kondensators 50 mit dem Eingang 12 der wärmeerzeugenden Einrichtung 10 verbunden. Im Betrieb wird das Prozessfluid vom Verdampfer 20 zur weiteren Kühlung durch den Kühler 70 geleitet, daran anschließend als wärmeaufnehmendes Medium durch den Kondensator 50 geleitet und wiederum daran anschließend zum Eingang 12 der wärmeerzeugenden Einrichtung 10 geleitet.

Diese Verschaltung löst das Problem der Notlaufeigenschaft, weil der Kühler 70 unabhängig vom ORC-Kreislauf betrieben wird. Je nach gewünschter Zieltemperatur entnimmt der ORC-Kreislauf Wärme, die notwendige Kühlerleistung wird reduziert und der nachgelagerte Lüfter wird entlastet, was zu einer Reduktion seiner Wartungsintervalle führt. Diese Variante zeichnet sich durch ihre Kompaktheit (wenige Bauteile) und Synergieeffekte der gemeinsamen Komponenten aus. Sie kann gut zur Integration von bestehenden Kühlsystemen verwendet werden. Neben der Verdampfung findet auch die Kondensation im ORC Kreislauf gegen das zu kühlende Fluid statt (bei den anderen Varianten findet die Kondensation gegen die Umgebungsluft statt).

### Variante 7 - Erweiterung durch ein ORC Modul für bestehende Kühler / mit Direktkondensation

Fig. 11 zeigt eine nicht-erfindungsgemäße zehnte Ausführungsform 1000 der Vorrichtung.

Diese Ausführungsform ist ähnlich zur neunten Ausführungsform 900 gemäß Fig. 10, wobei der Unterschied im Kondensator 50 des ORC Kreislaufs zu finden ist. Bei der hier gezeigten Variante 7 findet eine Direktkondensation zwischen Umgebungsluft und ORC Arbeitsmedium statt. Durch bauliche Anpassungen der Wärmeübertragerflächen ist die Erweiterung bei Standardmodellen in der Industrie mit wenig Aufwand verbunden. Je nach Kühlermodell unterscheidet sich die Maßnahme.

### Vorteile / Nachteile der beschriebenen Systeme:

Als Vorteile können genannt werden: Erhöhung der Betriebssicherheit (2 unabhängige Kühlsysteme, ORC + Kühler); Nutzung möglichst vieler Synergiekomponenten von Kühler und ORC; geringe Wartung; sehr gute Wirtschaftlichkeit (Einsparung von elektrischer Energie); Verringerung der CO₂ - Emission; Erhöhung der Effizienz (Wirkungsgrad des Kühlprozesses wird erhöht, Synergieeffekte zwischen Komponenten). Weiterhin kann ein bereits bestehender Kühler verwendet werden, um den ORC-Kondensator zu kühlen und mit einem geringen konstruktiven Aufwand wird aus einem Prozess, welcher Energie benötigt, ein energieneutraler oder energieerzeugender Prozess.

Nachteilig ist, dass durch das Hinzufügen zusätzlicher Komponenten die Komplexität des Gesamtsystems steigt (z.B.: Abstimmung der Regelungen, zusätzliche Kosten, zusätzliche Schnittstellen,...).

Die dargestellten Ausführungsformen sind lediglich beispielhaft und der vollständige Umfang der vorliegenden Erfindung wird durch die Ansprüche definiert.

## Patentansprüche

1. System (200) zum Kühlen eines Prozessfluids einer wärmeerzeugenden Einrichtung (10), umfassend:
einen Ausgang (11) der wärmeerzeugenden Einrichtung (10), wobei der Ausgang (11) zum Abführen von zu kühlendem Prozessfluid von der wärmeerzeugenden Einrichtung (10) vorgesehen ist;
einen Eingang (12) der wärmeerzeugenden Einrichtung (10), wobei der Eingang (12) zum Zuführen von gekühltem Prozessfluid zur wärmeerzeugenden Einrichtung (10) vorgesehen ist; und
eine thermodynamische Kreisprozessvorrichtung, insbesondere eine ORC-Vorrichtung, wobei die thermodynamische Kreisprozessvorrichtung umfasst:
einen Verdampfer (20) mit einem Einlass zum Zuführen des zu kühlenden Prozessfluids vom Ausgang (11) der wärmeerzeugenden Einrichtung (10) und mit einem Auslass (22) zum Abführen des gekühlten Prozessfluids zum Eingang (12) der wärmeerzeugenden Einrichtung (10), wobei der Verdampfer (20) zum Verdampfen eines Arbeitsmediums der thermodynamischen Kreisprozessvorrichtung mittels Wärme aus dem Prozessfluid ausgebildet ist;
eine Expansionsmaschine (30) zum Expandieren des verdampften Arbeitsmediums und zur Erzeugung von mechanischer und/oder elektrischer Energie;
einen Kondensator (50) zum Verflüssigen des expandierten Arbeitsmediums; und
eine Pumpe (60) zum Pumpen des verflüssigten Arbeitsmediums zum Verdampfer (20);
wobei das System (200) weiterhin einen Kühler (70) zum Kühlen wenigstens eines Teils des zu kühlenden Prozessfluids umfasst;
**dadurch gekennzeichnet, dass**
der Auslass des Verdampfers mit einem Eingang des Kühlers, ein Ausgang des Kühlers mit einem Eingang des Kondensators und ein Ausgang des Kondensators mit dem Eingang der wärmeerzeugenden Einrichtung verbunden ist, sodass im Betrieb das Prozessfluid vom Verdampfer zur weiteren Kühlung durch den Kühler geleitet wird, daran anschließend als wärmeaufnehmendes Medium durch den Kondensator geleitet wird und wiederum daran anschließend zum Eingang der wärmeerzeugenden Einrichtung geleitet wird.

2. System nach Anspruch 1, wobei der Kühler in Bezug auf eine Strömungsrichtung des Prozessfluids stromabwärts des Auslasses des Verdampfers und stromaufwärts des Eingangs der wärmeerzeugenden Einrichtung zum weiteren Kühlen des durch den Verdampfer gekühlten Prozessfluids angeordnet ist.

3. System nach Anspruch 1, wobei der Kühler eine bauliche Einheit mit dem Kondensator bildet oder separat vom Kondensator vorgesehen ist.

4. System nach einem der Ansprüche 1 bis 3, weiterhin eine Regeleinrichtung zum Regeln des Wärmeeintrags in den Kühler umfassend, wodurch insbesondere eine Solltemperatur des dem Eingang der wärmeerzeugenden Einrichtung zurückgeführten Prozessfluids erzielbar ist.

5. System nach einem der Ansprüche 1 bis 4, weiterhin umfassend:
einen weiteren Wärmeübertrager (25), der in Bezug auf eine Strömungsrichtung des Prozessfluids stromabwärts des Verdampfers zum Übertragen von Wärme von dem durch den Verdampfer gekühlten Prozessfluid auf ein Wärmeträgerfluid vorgesehen ist.

6. System nach Anspruch 5, weiterhin umfassend:
ein Ventil (26) zum Regeln des Massenstroms des Wärmeträgerfluids durch den weiteren Wärmeübertrager;
wobei vorzugsweise eine Temperaturmesseinrichtung (27) zum Messen der Temperatur des Prozessfluids stromabwärts des weiteren Wärmeübertragers vorgesehen ist, wobei die Regelung des Ventils in Abhängigkeit von der gemessenen Temperatur erfolgt.

7. System nach einem der Ansprüche 1 bis 4, weiterhin umfassend:
einen weiteren Verdampfer (90) zwischen dem Auslass des Verdampfers und dem Eingang der wärmeerzeugenden Einrichtung zum Verdampfen von Arbeitsmedium mittels Wärme aus dem Prozessfluid;
ein Drosselventil (91) zum Einstellen der Größe eines Teilstroms des Arbeitsmediums durch den weiteren Verdampfer; und
eine Flüssigkeitsstrahlpumpe (92) oder eine Dampfstrahlpumpe (93) zwischen dem weiteren Verdampfer und dem Kondensator zur Absenkung des Drucks in dem weiteren Verdampfer, wobei insbesondere ein Teil des verflüssigten Arbeitsmediums bzw. ein Teil des verdampften Arbeitsmediums als Treibstrahl dient.

## Claims

1. System (200) for cooling a process fluid of a heat-producing apparatus (10), comprising:
an outlet (11) of the heat-producing apparatus (10), the outlet (11) being provided for discharging process fluid to be cooled from the heat-producing apparatus (10);
an inlet (12) of the heat-producing apparatus (10), the inlet (12) being provided for supplying cooled process fluid to the heat-producing apparatus (10); and
a thermodynamic cycle device, in particular an ORC device, the thermodynamic cycle device comprising:
an evaporator (20) having an inlet for supplying the process fluid to be cooled from the outlet (11) of the heat-producing apparatus (10) and having an outlet (22) for discharging the cooled process fluid to the inlet (12) of the heat-producing apparatus (10), wherein the evaporator (20) is adapted to evaporate a working medium of the thermodynamic cycle device by means of heat from the process fluid;
an expansion machine (30) for expanding the evaporated working medium and for generating mechanical and/or electrical energy;
a condenser (50) for liquefying the expanded working medium; and
a pump (60) for pumping the liquefied working medium to the evaporator (20);
wherein the system (200) further comprises a cooler (70) for cooling at least part of the process fluid to be cooled;
**characterized in that**
the outlet of the evaporator is connected to an inlet of the cooler, an outlet of the cooler is connected to an inlet of the condenser, and an outlet of the condenser is connected to the inlet of the heat-producing apparatus, so that in operation the process fluid is guided from the evaporator through the condenser for further cooling, is subsequently passed through the condenser as a heat-absorbing medium, and is in turn subsequently guided to the inlet of the heat-producing apparatus.

2. System according to claim 1, wherein the cooler is arranged downstream of the outlet of the evaporator with respect to a flow direction of the process fluid and upstream of the inlet of the heat-producing apparatus for further cooling the process fluid cooled by the evaporator.

3. System according to claim 1, wherein the cooler forms a structural unit with the condenser or is provided separately from the condenser.

4. System according to one of claims 1 to 3, further comprising a control device for controlling the heat input into the cooler, wherein in particular a set temperature of the process fluid returned to the inlet of the heat-producing apparatus can be achieved.

5. System according to one of claims 1 to 4, further comprising:
a further heat exchanger (25) provided downstream of the evaporator with respect to a flow direction of the process fluid for transferring heat from the process fluid cooled by the evaporator to a heat transfer fluid.

6. System according to claim 5, further comprising:
a valve (26) for controlling the mass flow of the heat transfer fluid through the additional heat exchanger;
wherein preferably a temperature measurement device (27) is provided for measuring the temperature of the process fluid downstream of the further heat exchanger, wherein the control of the valve is effected depending on the measured temperature.

7. System according to one of claims 1 to 4, further comprising:
a further evaporator (90) between the outlet of the evaporator and the inlet of the heat-producing apparatus for further evaporation of working fluid using heat from the process fluid;
a throttle valve (91) for adjusting the size of a partial flow of the working medium through the further evaporator; and
a liquid jet pump (92) or a vapor jet pump (93) between the further evaporator and the condenser for lowering the pressure in the further evaporator, wherein in particular a part of the liquefied working medium or a part of the evaporated working medium serves as a driving jet.

## Revendications

1. Système (200) pour refroidir un fluide de traitement d'un dispositif générateur de chaleur (10), comprenant :
une sortie (11) du dispositif générateur de chaleur (10), la sortie (11) étant prévue pour l'évacuation du fluide de traitement à refroidir depuis le dispositif générateur de chaleur (10) ;
une entrée (12) du dispositif générateur de chaleur (10), l'entrée (12) étant prévue pour l'amenée du fluide de traitement refroidi au dispositif générateur de chaleur (10) ; et un dispositif de traitement à cycle thermodynamique, en particulier un dispositif ORC, le dispositif de traitement à cycle thermodynamique comprenant :
un évaporateur (20) muni d'une entrée pour l'amenée du fluide de traitement à refroidir à partir de la sortie (11) du dispositif générateur de chaleur (10) et muni d'une sortie (22) pour l'évacuation du fluide de traitement refroidi vers l'entrée (12) du dispositif générateur de chaleur (10), l'évaporateur (20) étant conçu pour évaporer un fluide de travail du dispositif de traitement à cycle thermodynamique au moyen d'une chaleur provenant du fluide de traitement ;
une machine de détente (30) pour détendre le fluide de travail évaporé et générer de l'énergie mécanique et/ou électrique ;
un condenseur (50) pour pomper le fluide de travail détendu ; et
une pompe (60) pour pomper le fluide de travail condensé vers l'évaporateur (20) ;
dans lequel le système (200) comprend en outre un refroidisseur (70) pour refroidir au moins une partie du fluide de traitement à refroidir ;
**caractérisé en ce que**
la sortie de l'évaporateur est connectée à une entrée du refroidisseur, une sortie du refroidisseur est connectée à une entrée du condenseur et une sortie du condenseur est connectée à l'entrée du dispositif générateur de chaleur de sorte qu'en fonctionnement, le fluide de traitement est conduit de l'évaporateur à un refroidissement ultérieur à travers le refroidisseur, puis est passé à travers le condenseur en tant que fluide absorbant la chaleur, puis est à son tour conduit à l'entrée du dispositif générateur de chaleur.

2. Système selon la revendication 1, dans lequel le refroidisseur est agencé par rapport à une direction d'écoulement du fluide de traitement en aval de la sortie de l'évaporateur et en amont de l'entrée du dispositif générateur de chaleur pour refroidir davantage le fluide de traitement refroidi par l'évaporateur.

3. Système selon la revendication 1, dans lequel le refroidisseur forme une unité structurelle avec le condensateur ou est prévu séparément du condensateur.

4. Système selon l'une quelconque des revendications 1 à 3, comprenant en outre un dispositif de régulation pour réguler l'apport de chaleur dans le refroidisseur, ce qui permet notamment d'obtenir une température de consigne du fluide de traitement renvoyé à l'entrée du dispositif générateur de chaleur.

5. Système selon l'une quelconque des revendications 1 à 4, comprenant en outre : un échangeur de chaleur supplémentaire (25) qui est prévu en aval de l'évaporateur par rapport à une direction d'écoulement du fluide de traitement pour transférer de la chaleur du fluide de traitement refroidi par l'évaporateur à un fluide caloporteur.

6. Système selon la revendication 5, comprenant en outre :
une vanne (26) pour réguler le débit massique de fluide caloporteur à travers l'échangeur de chaleur supplémentaire ;
dans lequel de préférence un dispositif de mesure de température (27) est prévu pour mesurer la température du fluide de traitement en aval de l'échangeur de chaleur supplémentaire, la régulation de la vanne survenant en fonction de la température mesurée.

7. Système selon l'une quelconque des revendications 1 à 4, comprenant en outre :
un évaporateur supplémentaire (90) entre la sortie de l'évaporateur et l'entrée du dispositif générateur de chaleur pour évaporer le fluide de travail au moyen de chaleur provenant du fluide de traitement ;
une vanne d'étranglement (91) pour ajuster l'amplitude d'un flux partiel du fluide de travail à travers l'évaporateur supplémentaire ; et
une pompe à jet de liquide (92) ou une pompe à jet de vapeur (93) entre l'évaporateur supplémentaire et le condenseur pour abaisser la pression dans l'évaporateur supplémentaire, une partie du fluide de travail condensé ou une partie du fluide de travail évaporé servant en particulier de jet de propulsion.
